# EUROPÄISCHE PATENTSCHRIFT

(11) **EP 3 927 509 B1**
(45) Veröffentlichungstag und Bekanntmachung des Hinweises auf die Patenterteilung: **12.06.2024**
(21) Anmeldenummer: 20704851.3
(22) Anmeldetag: 11.02.2020
(51) Int. Cl.: B26D 7/26

(54) **SCHNEIDSPALTEINSTELLUNG MITTELS KURZSCHLUSS**
REGULATION OF THE KNIFE GAP BY SHORT-CIRCUIT
RÉGULATION DE L'ÉCART DU COUTEAU PAR COURT-CIRCUIT

(30) Priorität: 21.02.2019 DE 102019202364
(43) Veröffentlichungstag der Anmeldung: 29.12.2021
(73) Patentinhaber: GEA Food Solutions Germany GmbH, 35216 Biedenkopf-Wallau (DE)
(72) Erfinder: HARTMANN, Albert, 87463 Dietmannsried (DE)
(74) Vertreter: Kutzenberger Wolff & Partner
(86) Internationale Anmeldenummer: PCT/EP2020/053397
(87) Internationale Veröffentlichungsnummer: WO 2020/169400

(56) Entgegenhaltungen:
- EP-B1- 1 409 210
- WO-A1-03/047824
- WO-A1-2011/154163
- DE-A1- 10 143 508

## Beschreibung

Die vorliegende Erfindung betrifft ein Verfahren zur Einstellung des Schneidspaltes an einer Aufschneidevorrichtung zum Schneiden von Lebensmittelprodukten, wobei die Aufschneidevorrichtung ein rotierend angetriebenes Schneidmesser, eine Schneidkante und eine Verstellvorrichtung aufweist, die das Schneidmesser senkrecht zur Schneidkante auf die Schneidkante zu oder von dieser weg bewegt. Des Weiteren betrifft die vorliegende Erfindung eine Vorrichtung zur Schneidspalteinstellung einer Aufschneidevorrichtung.

Ein derartiges Verfahren ist aus dem Stand der Technik, beispielsweise der EP 1409210 B1 bekannt. Das dort beschriebene Verfahren ist jedoch vergleichsweise verschmutzungsanfällig

Es war deshalb die Aufgabe der vorliegenden Erfindung ein Verfahren und eine Aufschneidevorrichtung zur Verfügung zu stellen, das/die die Nachteile des Standes der Technik nicht aufweist.

Gelöst wird die Aufgabe mit einem Verfahren gemäss Anspruch 1.

Die zu diesem Gegenstand der vorliegenden Erfindung gemachten Ausführungen gelten für die anderen Ausführungen gleichermaßen und umgekehrt.

Die vorliegende Erfindung betrifft ein Verfahren zur Einstellung des Schneidspaltes an einer Aufschneidevorrichtung. Mit einer derartigen Aufschneidevorrichtung werden Lebensmittelriegel, beispielsweise Wurst- Käse oder Schinkenriegel in Lebensmittelscheiben aufgeschnitten. Beim Aufschneiden wirken ein rotierend angetriebenes Schneidmesser und eine Schneidkante schneidend zusammen. Der Schneidspalt ist der Abstand zwischen dem Schneidmesser und einer Schneidkante. Dieser Schneidspalt muss sehr genau eingestellt werden. Ist er zu groß, werden die Produkte zumindest abschnittsweise nicht geschnitten, sondern gehackt. Ist er zu klein, kommt es zu einem ständigen, unerwünschten Kontakt zwischen dem Schneidmesser und der Schneidkante, was einen starken Verschleiß des Schneidmessers nach sich zieht.

Bei dem erfindungsgemäßen Verfahren ist nun vorgesehen, dass die Schneidkante oder das Schneidmesser mit einer elektrischen Spannungsquelle verbunden wird und dass das Schneidmesser von einer Verstellvorrichtung senkrecht zur Schneidkante so lange verschoben wird, bis ein elektrischer Stromanstieg und/oder eine elektrische Widerstandsabnahme gemessen wird. Der Stromanstieg kann beispielsweise mit einem Amperemeter und der elektrische Widerstand mit einem Ohmmeter gemessen werden.

Erfindungsgemäß wird das Schneidmesser in Richtung der Schneidkante bewegt. Sobald der Schneidspalt sehr klein ist, insbesondere wenn das Schneidmesser die Schneidkante berührt, steigt der aufgrund der Spannung fließende Strom an und/oder der Ohmsche Widerstand reduziert sich, jeweils insbesondere sprunghaft. Die jeweilige Veränderung wird von einem Messgerät erfasst und vorzugsweise an eine Steuerung übermittelt, die aufgrund der Messung weiß, dass sich das Schneidmesser in Kontakt mit der Schneidkante befindet. Dieses ist die sogenannte Nullstellung. Für den Aufschneidebetrieb wird das Schneidmesser wieder das Schneidmesser wieder um einen, insbesondere vorgegebenen Betrag von der Schneidkante beabstandet.

Vorzugsweise wird die Spannung so bemessen, dass sie für einen Werker ungefährlich, insbesondere nicht lebensbedrohlich ist. Vorzugsweise beträgt die Spannung ≤12 Volt. Vorzugswese wird ein elektrischer Kurzschluss gemessen, bei dem die Spannung vorzugsweise zusammenbricht.

Die Messung kann erfolgen während sich das Schneidmesser dreht. Die Messung kann während des Betriebes der Aufschneidevorrichtung erfolgen. Vorzugsweise erfolgt die Messung jedoch bei einer im Vergleich zum Betrieb verminderten Drehzahl.

Vorzugsweise ist die Verstelleinrichtung ein Leerschnittantrieb, mit dem das Schneidmesser aus der Schneidebene herausbewegt wird um trotz Drehbewegung keine Scheiben von dem Lebensmittel abzutrennen. Mit diesem Antrieb wird das Schneidmesser in Richtung der Schneidkante bewegt bis der Stromanstieg, der Widerstandabfall und/oder der Spannungszusammenbruch erfolgt. Bei der Verstelleinrichtung handelt es sich vorzugsweise um einen Servoantrieb.

Vorzugsweise vollführt das Schneidmesser bis zur oder bei der Messung eine Schraubenbewegung; es dreht sich und bewegt sich axial Vorzugsweise wird nach der Messung die Verbindung zur Spannung unterbrochen, so dass insbesondere ein Lebensmittel, beispielsweise durch Erwärmung nicht beschädigt wird.

Ein weiter Gegenstand der vorliegenden Erfindung ist eine Aufschneidevorrichtung gemäss Anspruch 7. Aufaehneiefevemehtung,

Die zu diesem Gegenstand der vorliegenden Erfindung gemachten Ausführungen gelten für die anderen Ausführungen gleichermaßen und umgekehrt.

Bei der erfindungsgemäßen Aufschneidevorrichtung sind das Schneidmesser und/oder die Schneidkante gegenüber dem Gehäuse elektrisch isoliert und mindestens eines der beiden Bauteile kann mit einer elektrischen Spannung verbunden werden. Vorzugsweise wird die Schneidkante mit dem Plus- und das Schneidmesser mit dem Minuspol verbunden oder umgekehrt.

Erfindungsgemäss weist die Vorrichtung ein Messgerät auf, mit dem messbar ist, wenn ein elektrischer Kontakt zwischen dem Schneidmesser und der Schneidkante besteht. Dieses Messgerät ist vorzugsweise an eine Steuerung, beispielsweise eine SPS angeschlossen, die insbesondere die axiale Bewegung des Messers regelt.

Vorzugsweise liegt nur während der Messung eine Spannung an. Die Verbindung mit der Spannungsquelle wird vorzugsweise auch von der Steuerung gesteuert.

Die Verstellvorrichtung ist vorzugsweise Teil eines Leerschnittantriebs, mit dem das Schneidmesser von der Schneidebene beabstandet wird, um trotz Drehung des Schneidmessers keine Scheiben von dem Lebensmittel abzutrennen.

Im Folgenden wird die Erfindung anhand der einzigen Figur 1 erläutert. Diese Erläuterungen sind lediglich beispielhaft und schränken den allgemeinen Erfindungsgedanken nicht ein. Die Erläuterungen gelten für alle Gegenstände der vorliegenden Erfindung gleichermaßen.

Die erfindungsgemäße Aufschneidevorrichtung 1 kann mittels des Gestells 11 auf einem Unterbau 10 angeordnet sein. Ein Lebensmittelriegel 2, beispielsweise ein Wurst-, Fleisch-oder Käseriegel, liegt auf der Produktauflage 3 auf. Die Produktauflage 3 ist hierbei zum Beispiel eine Rollenbahn und/oder ein Förderband und gestattet ein möglichst leichtgängiges Transportieren des Lebensmittels 2 in Richtung eines Schneidmessers 4

Das Lebensmittel 2 wird hierbei von einer Fördervorrichtung 30 in Richtung des Schneidmessers 4 gefördert. Bei dem Schneidmesser kann es sich beispielsweise um ein Kreis- oder ein Sichelmesser handeln. Die Fördervorrichtung 30 ist hier beispielhaft durch einen Spindelantrieb 32 ausgebildet, auf welchem ein Greifer 34 schlittenartig geführt ist, der in klammerartigem Eingriff mit dem hinteren Ende des Lebensmittelriegels steht. Durch die Rotation der Spindel 32 bewegt sich der Greifer 34. Durch den Greifer 34 wird die Förderbewegung, des Spindelantriebs 32 auf das Lebensmittel 2 übertragen. Für die Ausgestaltung der Fördervorrichtung 3 sind aber auch viele andere Ausgestaltungen bekannt und einsetzbar. Die Förderung des Lebensmittelriegels kann aber auch allein oder zusätzlich durch Transportbänder erfolgen, die sich unterhalb und/oder oberhalb des Lebensmittelriegels 2 befinden.

Das Schneidmesser 4 befindet sich in der Regel in einem Schneidmessergehäuse 40. Das Schneidmesser 4 besitzt einen hier nicht weiter dargestellten Schneidmesserantrieb, der das Schneidmesser 4 in Rotation 41 versetzt. Das Schneidmesser 4 ist zum Beispiel auf einem Planetengetriebe angeordnet und führt so neben der Rotation um seine Drehachse auch eine Rotation der Drehachse um die Achse des Planetengetriebes aus. Hieraus resultiert, dass das Schneidmesser 4 periodisch umläuft und zum Beispiel von oben an das Lebensmittel 2 heranfahrend in dieses eindringt und eine Lebensmittelscheibe (nicht dargestellt) abtrennt, die dann nach unten auf ein ebenfalls nicht dargestelltes Förderband fallen lässt. Durch die planetenartige Umlaufbewegung des Schneidmessers 4 wird das vordere Ende 20 des Lebensmittels 2 regelmäßig wieder freigegeben und die Fördervorrichtung 30 fördert in diesem Zeitsegment das Lebensmittel 2 gerade um die Scheibendicke nach vorne. Das Freigeben des vorderen Endes 20 des Lebensmittels 2 kann aber auch dadurch erreicht werden, dass es sich um ein Sichelmesser handelt. In diesem Fall kann auf die Planetenbewegung des Schneidkopfes verzichtet werden. Beim Schneiden wirkt das Schneidmesser 4 mit einer Schneidkante 42, die sich hier am vorderen Ende der Produktauflage 3 befindet. Erfindungsgemäß wird vorgeschlagen, dass eine Verstellvorrichtung angeordnet ist, die bewirkt, dass der Abstand zwischen dem Schneidmesser 4 und dem vorderen Ende 20 des Lebensmittels 2 und/oder der Schneidkante 42 veränderbar ist. Diese Verschiebung des Schneidmessers entlang seiner Rotationsachse und relativ zu der Schneidkante 42 wird in dem vorliegenden Fall zur Einstellung des Schneidspaltes herangezogen, indem das Schneidmesser beabstandet von der Schneidkante so lange auf diese zu bewegt wird, bis das Schneidmesser die Schneidkante berührt. Dadurch entsteht ein elektrischer Kontakt, der durch einen Stromfluss bedingt durch eine anliegende elektrische Spannung oder durch einen Abfall des elektrischen Widerstandes zwischen dem Schneidmesser und der Schneidkante ermittelt werden kann. Diese Veränderung kann durch ein Amperemeter oder ein Ohmmeter festgestellt werden. Erfindungsgemäss ist eine elektrische Leitung mit dem Schneidmesser und eine mit der Schneidkante verbunden werden. Diese Leitungen werden mit einer Spannungsquelle oder einem Ohmmeter verbunden. Vorzugsweise sind die Schneidkante und/oder das Schneidmesser gegenüber dem Gehäuse elektrisch isoliert. Bei einem Anstieg des elektrischen Stroms, einer Abnahme des Widerstandes und/oder eines Zusammenbruchs der elektrischen Spannung geht man von einer Berührung zwischen Schneidmesser und Schneidkante aus. Sobald die Berührung des Schneidmessers mit der Schneidkante festgestellt wurde, wird seine Verstellung des Schneidmessers in Richtung der Schneidkante vorzugsweise gestoppt oder zumindest vermindert und das Schneidmesser kann, ausgehend von dieser "Null-Position", von der Verstellvorrichtung wieder um ein definiertes Maß von der Schneidkante wegbewegt werden. Dieser Abstand ist dann der gewünschte Schneidspalt.

### Bezugszeichenliste:

- 1: Aufschneidemaschine, Slicer
- 11: Gestell
- 2: Lebensmittelriegel, Produkt
- 20: vorderes Ende des Lebensmittelriegels
- 3: Produktauflage
- 30: Fördereinrichtung
- 33: Schneidkante
- 34: Greifer
- 4: Schneidmesser, Schneidmesser
- 41: Drehung des Schneidmessers
- 42: Schneidkante
- 43: Schneidmesserwelle
- 49: Schneidebene

## Patentansprüche

1. Verfahren zur Einstellung des Schneidspaltes an einer Aufschneidevorrichtung zum Schneiden von Lebensmittelprodukten, wobei die Aufschneidevorrichtung ein rotierend angetriebenes Schneidmesser (4), eine Schneidkante und eine Verstellvorrichtung aufweist, die das Schneidmesser senkrecht zur Schneidkante auf die Schneidkante zu oder von dieser weg bewegt, **dadurch gekennzeichnet, dass** das Schneidmesser (4) oder die Schneidkante mit einer elektrische Spannungsquelle verbunden werden und das Schneidmesser (4) und die Schneidkante solange aufeinander zu bewegt werden bis ein elektrischer Stromanstieg und/oder eine elektrische Widerstandsabnahme gemessen wird.

2. Verfahren nach Anspruch 1, **dadurch gekennzeichnet, dass** ein elektrischer Kurzschluss gemessen wird.

3. Verfahren nach Anspruch 1 oder 2, **dadurch gekennzeichnet, dass** sich das Schneidmesser (4) bei der Messung dreht.

4. Verfahren nach einem der voranstehenden Ansprüche, **dadurch gekennzeichnet, dass** die Verstelleinrichtung ein Leerschnittantrieb ist.

5. Verfahren nach einem der voranstehenden Ansprüche, **dadurch gekennzeichnet, dass** das Schneidmesser (4) bei der Messung eine Schraubenbewegung vollführt.

6. Verfahren nach einem der voranstehenden Ansprüche, **dadurch gekennzeichnet, dass** nach der Messung die Verbindung zur Spannung unterbrochen wird.

7. Aufschneidevorrichtung (1), zur Durchführung des Verfahrens gemäß einem der Ansprüche 1-6 und zum Aufschneiden von Lebensmittelriegeln (2), insbesondere von Wurst-, Fleisch- oder Käseriegeln, wobei das Lebensmittel auf einer Produktauflage (3) aufliegt und ein mit einer Schneidmesserwelle (43) rotierend angetriebenes Schneidmesser (4) im Zusammenspiel mit einer Schneidkante am vorderen Ende (20) des Lebensmittelriegels (2), Lebensmittelscheiben abtrennt, sich das Schneidmesser (4) während des Abtrennens der Lebensmittelscheibe in einer Schneidebene (49) befindet, das Schneidmesser (4) gegenüber der Produktauflage (3) und parallel zur Rotationsachse (43) des Schneidmessers (4) beweglich gelagert ist und eine Vorrichtung (7) eine axiale Bewegung des Schneidmessers relativ zu der Schneidkante zur Einstellung eines Schneidspaltes bewirkt, **dadurch gekennzeichnet, dass** eine elektrische Spannungsquelle vorhanden ist, die mit dem Messer oder mit der Schneidkante verbindbar ist und das Schneidmesser oder die Schneidkante zu einem Gehäuse elektrisch isoliert sind und mit einem Messgerät, das erfasst, dass der aufgrund der Spannung fließende Strom ansteigt und/oder sich der Ohmsche Widerstand reduziert, wenn der Schneidspalt sehr klein ist, insbesondere wenn das Schneidmesser die Schneidkante berührt.

## Claims

1. Method for adjusting the cutting gap in a slicing device for cutting food products, wherein the slicing device has a rotationally driven cutting blade (4), a cutting edge and an adjusting device which moves the cutting blade towards the cutting edge or away from the cutting edge perpendicularly to the cutting edge, **characterized in that** the cutting blade (4) or the cutting edge is connected to an electrical voltage source and the cutting blade (4) and the cutting edge are moved towards each other until an increase in electric current and/or a reduction in electrical resistance is measured.

2. Method according to Claim 1, **characterized in that** an electrical short circuit is measured.

3. Method according to Claim 1 or 2, **characterized in that** the cutting blade (4) rotates during the measurement.

4. Method according to any of the preceding claims, **characterized in that** the adjusting device is an idle cut drive.

5. Method according to any of the preceding claims, **characterized in that** the cutting blade (4) executes a helical movement during the measurement.

6. Method according to any of the preceding claims, **characterized in that** the connection to the voltage is interrupted after the measurement.

7. Slicing device (1) for carrying out the method according to any of Claims 1-6 and for slicing food bars (2), in particular sausage, meat or cheese bars, wherein the food is supported on a product support (3) and a cutting blade (4) which is rotationally driven with a cutting blade shaft (43), in interaction with a cutting edge at the front end (20) of the food bar (2), cuts off food slices, the cutting blade (4) is located in a cutting plane (49) while the food slice is being cut off, the cutting blade (4) is mounted movably in relation to the product support (3) and parallel to the rotation axis (43) of the cutting blade (4) and a device (7) implements an axial movement of the cutting blade relative to the cutting edge for adjusting a cutting gap, **characterized in that** an electrical voltage source is provided which can be connected to the blade or to the cutting edge and the cutting blade or the cutting edge are electrically insulated from a housing, and having a measuring instrument which detects that the current flowing on account of the voltage increases and/or the ohmic resistance decreases when the cutting gap is very small, in particular when the cutting blade touches the cutting edge.

## Revendications

1. Procédé de réglage du jeu de coupe sur un dispositif de coupe destiné à couper des produits alimentaires, le dispositif de coupe comportant un couteau de coupe (4) entraîné en rotation, un bord de coupe et un dispositif de réglage qui déplace le couteau de coupe perpendiculairement au bord de coupe vers ou depuis le bord de coupe, **caractérisé en ce que** le couteau de coupe (4) ou le bord de coupe est relié à une source de tension électrique et le couteau de coupe (4) et le bord de coupe sont rapprochés l'un vers l'autre jusqu'à mesurer une augmentation du courant électrique et/ou une diminution de la résistance électrique.

2. Procédé selon la revendication 1, **caractérisé en ce qu'**un court-circuit électrique est mesuré.

3. Procédé selon la revendication 1 ou 2, **caractérisé en ce que** le couteau de coupe (4) tourne pendant la mesure.

4. Procédé selon l'une des revendications précédentes, **caractérisé en ce que** le dispositif de réglage est un entraînement de coupe à vide.

5. Procédé selon l'une des revendications précédentes, **caractérisé en ce que** le couteau de coupe (4) effectue un mouvement hélicoïdal pendant la mesure.

6. Procédé selon l'une des revendications précédentes, **caractérisé en ce que** la liaison à la tension est interrompue après la mesure.

7. Dispositif de coupe (1), destiné à mettre en œuvre le procédé selon l'une des revendications 1 à 6 et à couper des barres alimentaires (2), en particulier des barres de saucisses, de viande ou de fromage, l'aliment venant en appui sur un support de produit (3) et un couteau de coupe (4) entraîné en rotation par un arbre de couteau de coupe (43) coupant des tranches d'aliment en interaction avec un bord de coupe à l'extrémité avant (20) de la barre d'aliment (2), le couteau de coupe (4) étant situé dans un plan de coupe (49) pendant la coupe de la tranche d'aliment, le couteau de coupe (4) étant monté de manière mobile par rapport au support de produit (3) et parallèlement à l'axe de rotation (43) du couteau de coupe (4), et un dispositif (7) permettant un mouvement axial du couteau de coupe par rapport au bord de coupe afin de régler un jeu de coupe, **caractérisé en ce qu'**une source de tension électrique est prévue qui peut être reliée au couteau ou au bord de coupe et le couteau de coupe ou le bord de coupe sont isolés électriquement d'un boîtier et avec un appareil de mesure qui détecte que, en raison de la tension, le courant circulant augmente et/ou la résistance ohmique diminue lorsque le jeu de coupe est très petit, notamment lorsque le couteau de coupe vient en contact avec le bord de coupe.
